# EUROPÄISCHE PATENTSCHRIFT

(11) **EP 0 437 681 B1**
(45) Veröffentlichungstag und Bekanntmachung des Hinweises auf die Patenterteilung: **08.12.1993**
(21) Anmeldenummer: 90120040.2
(22) Anmeldetag: 19.10.1990
(51) Int. Cl.: F01M 11/00

(54) **Ölführungsgehäuse für eine Brennkraftmaschine**
Internal combustion engine oil pan
Carter avec guidage d'huile pour moteur à combustion

(30) Priorität: 19.01.1990 DE 4001468
(43) Veröffentlichungstag der Anmeldung: 24.07.1991
(73) Patentinhaber: Dr.Ing.h.c. F. Porsche Aktiengesellschaft, 70435 Stuttgart (DE)
(72) Erfinder: Ampferer, Herbert, Dipl.-Ing. (FH), W-7123 Sachsenheim 2 (DE); Batzill, Manfred, Dipl.-Ing., W-7303 Neuhausen (DE)

(56) Entgegenhaltungen:
- DE-A- 2 751 982
- DE-A- 2 923 993
- GB-A- 2 230 296
- US-A- 3 100 028

## Beschreibung

Die Erfindung betrifft ein Ölführungsgehäuse gemäß dem Oberbegriff des Anspruchs 1, wie aus der DE-C-36 24 325 bekannt.

Die Versorgung einer in einem Kraftfahrzeug eingebauten Brennkraftmaschine mit Schmieröl unter allen Betriebszuständen ist ein bekanntes Problem. Kritische Zustände können auftreten, wenn sich z.B. durch Fahrten in steilem Gelände oder durch hohe Fliehkräfte in schnell durchfahrenen Kurven das Öl in der Brennkraftmaschine in Bereichen sammelt, aus denen keine ausreichende Rückförderung in den Schmierkreislauf erfolgen kann. Besonders bei hochdrehenden Brennkraftmaschinen wird durch eine von dem Kurbeltrieb verursachte, im Kurbelgehäuse rotierende Luftwalze der Rückfluß des von den Zylinderköpfen abströmenden Öles behindert und eine unerwünschte Verschäumung bewirkt.
Zur Beseitigung dieser Probleme ist es aus der DE-OS 27 51 982 bekannt, einen am Ende des Kurbelgehäuses eingegossenen Rücklaufkanal für das aus den Zylinderköpfen rückströmende Schmieröl vorzusehen. Von diesem Kanal aus gelangt das Öl in einen auf dem Boden des flachen Ölwannenteils angeordneten, geschlossenen Kanal, der in den Ölsumpf mündet.
In der DE- 36 24 325 C1 ist eine Ölwanne offenbart, deren vertiefte Mulde für den Ölsumpf teilweise von einem Blech überdeckt wird. Das in den Sumpf zurückströmende Öl wird mittels des Bleches zu einer im Fahrtwind liegenden Muldenwand geleitet, wodurch das Öl ausreichend gekühlt werden soll. Eine solche Anordnung ist nicht anwendbar, wenn die Mulde durch andere Bauteile an der Brennkraftmaschine verdeckt ist oder der Unterboden des Kraftfahrzeuges zugunsten einer verbesserten Aerodynamik verkleidet ist.

Weiterhin ist es bekannt, insbesondere im Motorsport eine Trockensumpfschmierung vorzusehen. Hierbei ist zusätzlich zu der aus dem Kurbelgehäuse absaugenden Pumpe eine weitere Pumpe erforderlich, die das Öl aus einem Vorratsbehälter absaugt und mit Druck der Brennkraftmaschine zuführt. Diese Lösung benötigt zwei Pumpen und eine entsprechende Anzahl von Leitungen mit Kupplungen und ist daher konstruktiv aufwendig und teuer. Zudem verursacht die zweite Pumpe, insbesondere bei hohen Drehzahlen laute Geräusche. Vorteilhaft ist die rasche Rückförderung des Öles in den Schmierkreislauf, eine gute Entgasung sowie eine auch unter extremen Bedingungen sichergestellte Schmierölversorgung.

Aufgabe der vorliegenden Erfindung ist es, die vorgenannten Nachteile, insbesondere die einer Trockensumpfschmierung, zu vermeiden und in einer Brennkraftmaschine eine gezielte Führung der Schmierölströme, eine verbesserte Entschäumung des Öles und eine unter allen Betriebsbedingungen optimale Versorgung der Brennkraftmaschine mit Schmieröl zu gewährleisten.

Die Lösung dieser Aufgabe gelingt durch die kennzeichnenden Merkmale des Anspruchs 1. Weitere, die Erfindung vorteilhaft ausgestaltende Merkmale sind in den Unteransprüchen benannt.

Das Ölführungsgehäuse weist ein den Kurbelraum nach unten begrenzenden und im wesentlichen parallel zur Kurbelwelle verlaufenden Wannenteil auf, in dem voneinander getrennt Rückläufe und ein Vorlauf für Schmieröl integriert sind. An einem Ende des Ölführungsgehäuses ist unterhalb des Wannenteils ein Vorratsbehälter angeordnet, in den das in den Rückläufen gesammelte Schmieröl über eine einzige Einlauföffnung einströmt. Innerhalb des Vorratsbehälters ist ein Verzögerungsteil und eine Ölpumpe angeordnet, die das Schmieröl mittels des integrierten Vorlaufes zum anderen Ende des Ölführungsgehäuses fördert. Dort sind unterhalb des Wannenteiles an einem Gehäuseteil eine Flanschfläche zur Befestigung eines Ölfilters und in dem Gehäuseteil ein Thermostat zur öltemperaturabhängigen Steuerung des Schmierölstromes entweder über einen Ölkühler oder direkt in die Brennkraftmaschine angeordnet.

Dieses Ölführungsgehäuse bietet die Vorteile einer Trockensumpfschmierung unter Vermeidung ihrer Nachteile. Die bei einer Trockensumpfschmierung durch die räumliche Trennung von Ölwanne und Vorratsbehälter erforderlichen separaten Leitungen und Kupplungen entfallen, da alle notwendigen, ölführenden Leitungen integriert sind. Die Gestaltung des Wannenteiles gewährleistet gemeinsam mit dem darüber angeordneten Teil des Kurbelgehäuses eine völlige Trennung des von dem Kurbeltrieb zurückströmenden, verschäumten Öles und dem Anteil des Schmieröles, der von den übrigen Stellen der Brennkraftmaschine in den Vorratsbehälter strömt. In diesem Behälter wird durch das Verzögerungsteil das sofortige, kurzschlußartige Ansaugen des verschäumten Öles von der Ölpumpe vermieden und das Öl weitgehend entgast.

Die Einlauföffnung 20, über die das Wannenteil und der Vorratsbehälter miteinander in Verbindung stehen ist nahezu mittig in bezug auf eine horizontale Querschnittsebene des Vorratsbehälters angeordnet. Somit ist selbst bei extremen Verlagerungen des Ölspiegels im Vorratsbehälter ein Rückströmen in das Wannenteil verhindert. Das Verzögerungsteil vermeidet dabei zusätzlich ein zu rasches Abfließen des Öles aus der unmittelbaren Umgebung des Ansaugkorbes der Ölpumpe.

Die Anordnung des Ölfilters an einem unterhalb es Wannenteils liegenden Gehäuseteiles verhindert ein Entleeren des Filters nach dem Abstellen der Brennkraftmaschine und somit ein Ansaugen von Luft, die nach dem erneuten Starten in den Schmierkreislauf gelangen könnte. Benachbart dem Ölfilter ist in diesem Gehäuseteil das den Ölkühler zu- oder abschaltende Thermostat integriert.
Eine an einem Ende des Ölführungsgehäuses angeordnete Wand, die gleichzeitig Wannenteil und Vorratsbehälter begrenzt, dient als großflächiger Flansch für ein Getriebe, so daß eine steife Verbindung von Brennkraftmaschine und Getriebe gewährleistet ist.
Das Fernhalten des nicht der unmittelbaren Schmierung des Kurbeltriebes dienenden Öles vom Kurbeltrieb und die zuvor beschriebene, gründliche Entgasung des Öles bewirken zusammen, daß die auf reines Öl angewiesenen Bauteile, wie z.B. Gleitlager, hydraulische Ventilspielausgleichselemente und hydraulisch betätigte Mechanismen für variable Ventilsteuerungen, problemlos bis in hohe Drehzahlbereiche betrieben werden können.

Der Vorratsbehälter ist an seiner der Einlauföffnung 20 gegenüberliegenden Unterseite mit einem wannenförmigen Deckel verschlossen, der die Ölpumpe zugänglich macht. Das Verzögerungsteil ist an seinem Rand flanschförmig ausgebildet und weist dort integrierte Dichtungen auf. Dieser Rand ist in der Trennfuge zwischen Vorratsbehälter und Deckel verspannt und verhindert so einen Ölaustritt. Benachbart zum Rand sind mehrere Durchtritte angeordnet, die die einzige Verbindung vom Vorratsbehälter zu dem unterhalb des Verzögerungsteils liegenden Saugkorb der Ölpumpe bilden.

Die Oberseite des Wannenteils weist als Teil des Rücklaufes erste und zweite Rinnen auf, von denen die erste durch eine entsprechende Gestaltung einer darüberliegenden Wand des Kurbelgehäuses verschlossen wird. Über mehrere entlang der Brennkraftmaschine angeordnete Rücklaufkanäle wird das von den Zylinderköpfen zurückströmende Öl in diese Rinne geleitet. Ein Abfließen des Öles aus den Köpfen ist somit auch bei starker Neigung der Brennkraftmaschine gewährleistet. Die Abdeckung der zweiten Rinne erfolgt durch eine im Kurbelgehäuse angeordnete, in Richtung auf die Kurbelwelle angestellte Rippe, die als Ölhobel wirkt. Das durch Fliehkraft abgeschleuderte Öl gelangt mittels der Rippe in diese zweite Rinne, die ebenfalls von den Zylinderköpfen rückströmendes Öl aufnimmt.

Das gesamte Ölführungsgehäuse, bestehend aus Wannenteil, Gehäuseteil und Vorratsbehälter, kann einteilig als metallisches Druckgußteil oder aus Kunststoff hergestellt oder aus separaten Bauteilen aufgebaut werden. Eine einteilige Ausführung in Aluminium-Druckguß gewährleistet eine kostengünstige, maßgenaue und schnelle Herstellung, da durch eine entsprechende Gestaltung keine Hinterschneidungen auftreten.

Ein Ausführungsbeispiel der Erfindung wird anhand von Figuren näher erläutert.

Es zeigen:
- Fig. 1: eine Seitenansicht eines Ölführungsgehäuses mit Teilschnitt entlang der Linie I-I gemäß Fig.2,
- Fig. 2: eine Draufsicht eines Ölführungsgehäuses,
- Fig. 3: einen Schnitt entlang der Linie III-III gemäß Fig. 2,
- Fig. 4: einen Schnitt entlang der Linie IV-IV gemäß Fig. 1 und
- Fig. 5: einen Schnitt entlang der Linie V-V gemäß Fig. 2.

Ein Ölführungsgehäuse 1 ist an einem Flansch 2 eines Kurbelgehäuseunterteiles 3 einer Brennkraftmaschine befestigt. Die Oberseite 4 des Ölführungsgehäuses 1 liegt in einer horizontal verlaufenden Ebene E1. In bezug auf die durch den Pfeil A dargestellte Fahrtrichtung ist an dem vorderen Ende 5 des Ölführungsgehäuses 1 unterhalb eines Wannenteils 6 ein Gehäuseteil 7 angeordnet. Am hinteren Ende 8 ist unterhalb des Wannenteils 6 ein Vorratsbehälter 9 für Schmieröl angeordnet. Das Wannenteil 6 wird vertikal durch die Ebene E1 und eine dazu parallele Ebene E2 begrenzt.

Die offene Unterseite 10 des Vorratsbehälters 9 liegt in einer horizontalen Ebene E3, die das Ölführungsgehäuse 1 nach unten begrenzt. Ein lösbar an der Unterseite 10 gehaltener Deckel 11 verschließt den Vorratsbehälter 9.
Der sich entlang der Pfeilrichtung X-X des Ölführungsgehäuses 1 erstreckende Wannenteil 6 ist in der Ebene E1 im wesentlichen rechteckförmig ausgebildet, begrenzt den Kurbelraum 12 nach unten und verläuft im wesentlichen parallel zur Kurbelwelle 13. Er ist gegenüber dem Kurbelgehäuseunterteil 3 offen und ist nach unten durch einen Boden 16 begrenzt. Das Wannenteil 6 erstreckt sich vom Ende 5 bis kurz vor eine als Getriebeflansch 17 ausgebildeten Wand am Ende 8. Zwischen diesem Flansch 17 und dem Wannenteil 6 verbleibt ein Schacht 18, der einen von der Kurbelwelle 13 ausgehenden Antrieb für eine nur angedeutet gezeichnete, am Boden 16 befestigte und im Vorratsbehälter 9 angeordnete Ölpumpe 19 aufnimmt.
Der das Wannenteil 6 und den Vorratsbehälter 9 voneinander trennende Boden 16 weist eine Einlauföffnung 20 auf, die diese beiden Teile verbindet und die nahezu mittig in Bezug auf die in der Ebene E3 liegende Querschnittsfläche des Vorratsbehälters 9 angeordnet ist.

Das Wannenteil 6 weist in Pfeilrichtung X-X verlaufende, benachbart von Seitenwandungen 21 angeordnete, als erste und zweite Rinnen 22, 23 ausgeführte Rückläufe 24 für Schmieröl auf, die nach innen durch Stege 25 begrenzt sind. Zwischen den Rinnen 22, 23 und unterhalb der Kurbelwelle 13 erstreckt sich in Richtung X-X ein Sammelbereich 26 für Schmieröl. Von dem Ende 5 ausgehend, weist der Boden 16 des Sammelbereiches 26 zunächst von außen nach innen abfallende Schrägen 27 auf, an die sich ein mit einem leichten Gefälle versehener, bis zu einer Stufe 28 reichender Abschnitt 29 anschließt. Von dieser Stufe 28 aus verläuft der Boden 16 im wesentlichen parallel zur Ebene E1 bis zu dem Schacht 18 und überdeckt dabei die Einlauföffnung 20 teilweise.
Parallel dazu verläuft die erste Rinne 22 vom Ende 5 ausgehend zunächst flach und parallel zur Ebene E1, bevor sie über eine mit Gefälle versehene Schräge 30 in einen leicht geneigten Abschnitt 31 übergeht. Die zweite Rinne 23 verläuft durchgehend vom Ende 5 aus mit leichter Neigung. Beide Rinnen 22, 23 haben benachbart der Einlauföffnung 20 ihren tiefsten Punkt, an dem die Stege 25 durch in einer Querebene Q angeordnete Einschnitte 32 unterbrochen sind. Von diesem Punkt aus verläuft der Boden 16 in den Rinnen 22, 23 ansteigend bis an den Schacht 18.

Benachbart des der Rinne 23 zugeordneten Steges 25 ist ein als Vorlauf 35 für Schmieröl dienendes Rohr 36 in den Boden 16 eingegossen, welches einen abgewinkelten Einlaß 37 in einem Stutzen 38 im Vorratsbehälter 9 aufweist. Etwa mittig oberhalb des Gehäuseteiles 7 ist das Rohrende mit einem Stopfen 39 verschlossen.

Das Gehäuseteil 7 weist eine vertikal verlaufende Bohrung 45 auf, die in den Vorlauf 35 mündet und deren unteres Ende verschlossen ist. Desweiteren schneidet diese Bohrung 45 einen Ringkanal 46, der Teil einer Flanschfläche 47 zur Aufnahme eines Ölfilters ist. Eine die Flanschfläche 47 zentrisch durchdringende Abflußbohrung 48 verläuft quer zur Pfeilrichtung X-X durch das Gehäuseteil 7 und mündet in eine nicht gezeigte Leitung zu einem Ölkühler. Eine vom Ölkühler zu dem Gehäuseteil 7 führende Leitung ist an eine Bohrung 49 angeschlossen. Parallel zur Bohrung 45 verlaufend ist eine zylindrische, zweitstufige Aufnahme 50 angeordnet, deren erste Stufe 51 von der Abflußbohrung 48 durchdrungen wird und in deren zweite Stufe 52 die Bohrung 49 mündet. Die Stufe 52 steht mit einer gegenüber der Ebene E1 offenen Ausnehmung 53 in Verbindung.

In den Vorratsbehälter 9 ist gemäß Fig.1 ein Verzögerungsteil 60 für Schmieröl eingesetzt. Es weist einen flanschförmigen Rand auf, mit dem es in der Ebene E3 zwischen Vorratsbehälter 9 und Deckel 11 verspannt ist. Dieser Rand weist integrierte Dichtungen auf. Mittig im Verzögerungsteil 60 ist eine Öffnung 61 angeordnet, durch die von oben ein Ansaugkorb 62 der Ölpumpe 19 gesteckt ist und deren Rand 63 mit einem Flansch 64 der Ölpumpe 19 verschraubt ist. Das Volumen des Vorratsbehälters 9 steht mit dem Raum zwischen Deckel 11 und Verzögerungsteil 60 über mehrere kreisförmige Durchtritte 65 in Verbindung.

Die in der Ebene E1 liegende Seite des Kurbelgehäuseunterteiles 3 ist gemäß Fig.3 so gestaltet, daß die erste Rinne 22 verschlossen wird. In diesen geschlossenen Teil des Rücklaufes 24 münden im Kurbelgehäuse angeordnete Rücklaufkanäle 70, die das von den Zylinderköpfen rückströmende Öl in diese Rinne 22 sowie die zweite Rinne 23 leiten. Diese Rinne 23 wird durch eine als Ölhobel wirkende, entgegen der Drehrichtung der Kurbelwelle 12 angestellte, etwa der Pleuelgeigenkontur folgenden Rippe 71 teilweise überdeckt, die das vom Kurbeltrieb abgeschleuderte Öl einfängt.

Im Betrieb der Brennkraftmaschine fördert die Ölpumpe 19 Schmieröl aus dem Vorratsbehälter 9 durch den Vorlauf 35. über die Bohrung 45 gelangt das Öl in den Ringkanal 46 und von dort in das Ölfilter. In die Aufnahme 50 ist ein nicht gezeigtes Dehnstoffelement als Thermostat eingesetzt, welches im kalten Zustand das aus der Abflußbohrung 48 strömende Öl über die Stufe 52 in die Ausnehmung 53 gelangen läßt. Von dort gelangt das Schmieröl in das Kurbelgehäuse zu allen zu versorgenden Bereichen.
Nach der Erwärmung des Öles verschließt das Dehnstoffelement den Durchtritt von Stufe 51 zu Stufe 52, so daß das Öl über die Abflußbohrung 48 zunächst zum Ölkühler und von dort in die Bohrung 49 gelangt. Anschließend strömt es über die Stufe 52 in die Ausnehmung 53.

Das von den Zylinderköpfen rückströmende Öl gelangt über mehrere Rücklaufkanäle 70 in die Rinnen 22, 23. Das vom Kurbeltrieb abgeschleuderte Öl gelangt größtenteils mittels der Rippe 71 in die zweite Rinne 23. Abtropfendes Öl fließt in den Sammelbereich 26. Die gesamte Ölmenge strömt entlang des mit Gefälle versehenen Bodens 16 in den Rinnen 22, 23 bzw. dem Sammelbereich 26 bis zur Einlauföffnung 20. Das in den als Rückläufe 24 wirkenden Rinnen 22, 23 bereits teilweise entgaste Öl strömt durch die Einschnitte 32 und von dort durch die Einlauföffnung 20 in den Vorratsbehälter 9. Aus dem Sammelbereich 26 stammendes Öl umströmt die Stufe 28 und erreicht ebenfalls die Einlauföffnung 20. Innerhalb des Vorratsbehälters 9 wird ein kurzschlußartiges Ansaugen des noch nicht ausreichend entgasten Öles durch das Verzögerungsteil 60 verhindert. Das Öl muß mindestens von der nahezu zentral zum Vorratsbehälter 9 liegenden Einlauföffnung 20 bis zu den nahe der Wandungen dieses Behälters 9 liegenden Durchtritte 65 und von dort zurück zu dem mittig liegenden Ansaugkorb 62 strömen. Die für diese Verzögerung benötigte Zeit reicht aus, um das Öl weitestgehend zu entgasen. Die Be- und Entlüftung des Vorratsbehälters 9 wird über Bohrungen 72 sichergestellt, die über nicht gezeigte Leitungen im Kurbelgehäuse mit dem oberhalb des Zylinderkopfes liegenden Raum der Brennkraftmaschine in Verbindung stehen.

Besteht im Zylinderkopf z.B. aufgrund einer hydraulischen Nockenwellenverdrehvorrichtung ein erhöhter Schmierölbedarf, kann diese vergrößerte Ölmenge über eine in einer der Bohrungen 72 geführten Leitung direkt vom Zylinderkopf in den Vorratsbehälter 9 geleitet werden.

Das nicht am Kurbeltrieb benötigte Öl wird von dem im Kurbelraum 12 wirbelnden Öl-Luftgemisch völlig getrennt und trifft erst in der zweiten Rinne 23 bzw. im Vorratsbehälter 9 auf das vom Kurbeltrieb stammende Öl. Die nahezu mittige Anordnung der Einlauföffnung 20 oberhalb des Vorratsbehälters 9 verhindert ein ungewolltes Zurückströmen in das Wannenteil 6, selbst bei extremen Verlagerungen des Ölspiegels S, wie in Fig. 1 angedeutet. Das Ölvolumen unterhalb des Verzögerungsteiles 60 zeigt bei starken Fliehkräften nahezu keine Verlagerung, da sich das Öl nur über die Durchtritte 65 verlagern kann. Somit ist sichergestellt, daß der Saugkorb 62 immer von Öl umspült ist.

In dem zuvor beschriebenen Ausführungsbeispiel der Erfindung ist das Ölführungsgehäuse 1 aus einem Stück im Druckgußverfahren hergestellt. Das Verzögerungsteil 60 ist in einem Arbeitsgang als Tiefziehteil aus Blech hergestellt, auf dessen äußere Berandung anschließend eine Elastomerdichtung aufgebracht wird. Verzögerungsteil 60 und Ölführungsgehäuse 1 können ohne Funktionseinschränkung und mit geringen konstruktiven Änderungen aus Kunststoff hergestellt werden.

## Patentansprüche

1. "Ölführungsgehäuse an einer Brennkraftmaschine mit einem Kurbelraum und in einem Kurbelgehäuse integrierten Rücklaufkanälen für von Zylinderköpfen rückströmendes Schmieröl, wobei das Ölführungsgehäuse an einem Flansch des Kurbelgehäuses lösbar befestigt ist und das Ölführungsgehäuse (1) ein Wannenteil umfaßt, welches den Kurbelraum (12) benachbart der Kurbelwelle (13) begrenzt und im Wannenteil (6) getrennt voneinander verlaufend ein Vorlauf (35) und ein Rücklauf (24) für Schmieröl angeordnet sind, die in einen endseitig des Wannenteils (6) gehaltenen und von diesem durch einen Boden des Wannenteils (6) getrennten Vorratsbehälter einmünden, wobei eine einzige Einlauföffnung (20) in diesem Boden für in diesen Vorratsbehälter (9) rücklaufendes Öl angeordnet ist, **dadurch gekennzeichnet**, daß das Wannenteil bon zwei Ebenen (E1, E2) begrenzt ist, die parallel zueinander und zur Kurbelwelle verlaufen, und daß der Boden des Wannenteils einstückig ausgebildet ist und die etwa mittig und oberhalb des Vorratsbehälters angeordnete Einlauföffnung (20) teilweise überdeckt."

2. Gehäuse nach Anspruch 1, dadurch gekennzeichnet, daß in dem Wannenteil (6) der Rücklauf (24) durch eine erste und zweite Rinne (22 und 23) gebildet wird, zwischen denen der aus einem Rohr (36) bestehende Vorlauf (35) angeordnet ist.

3. Gehäuse nach den Ansprüchen 1 oder 2, dadurch gekennzeichnet, daß unterhalb einer das Wannenteil (6) begrenzende Ebene (E2) und endseitig des Wannenteils (6) ein Gehäuseteil (7) mit einer Flanschfläche (47) für einen Ölfilter angeordnet und an den Vorlauf (35) angeschlossen ist.

4. Gehäuse nach einem oder beiden der Ansprüche 2 und 3, dadurch gekennzeichnet, daß die Rinnen (22 und 23) durch den Boden (16) und durch die äußeren Seitenwandungen (21) des Wannenteils (6) sowie durch im Abstand angeordnete innenliegende Längsstege (25) begrenzt werden, die in einer Querebene (Q) benachbart der Einlauföffnung (20) Einschnitte (32) aufweisen.

5. Gehäuse nach Anspruch 4, dadurch gekennzeichnet, daß der Boden (16) von dem vorderen Ende (5) des Ölführungsgehäuses (1) aus bis zu der Ablauföffnung (20) im wesentlichen abfallend gestaltet und von dort bis zu dem hinteren Ende (8) ansteigend ausgeführt ist und der Boden (16) zwischen den Rinnen (22 und 23) einen Sammelbereich (26) begrenzt.

6. Gehäuse nach einem oder mehreren der vorhergehenden Ansprüche 2 bis 5, dadurch gekennzeichnet, daß die zweite Rinne (23) durch eine im Kurbelgehäuse angeordnete und von einer etwa der Pleuelgeigenkontur folgenden Rippe (71) teilweise überdeckt ist und daß die gegenüberliegende erste Rinne (22) durch eine Wand des Kurbelgehäuses verschlossen ist.

7. Gehäuse nach einem oder mehreren der vorhergehenden Ansprüche 3 bis 6, dadurch gekennzeichnet, daß im Gehäuseteil (7) ein Dehnstoffelement angeordnet ist, über den ein Ölkühler in Abhängigkeit von der Öltemperatur steuerbar ist.

8. Gehäuse nach einem oder mehreren der vorhergehenden Ansprüche, dadurch gekennzeichnet, daß im Vorratsbehälter (9) ein Verzögerungsteil (60) angeordnet ist, das mit seiner äußeren Berandung zwischen einer Unterseite (10) des Vorratsbehälters (9) und einem Deckel (15) eingespannt gehalten wird, der die Unterseite (10) verschließt.

9. Gehäuse nach Anspruch 8, dadurch gekennzeichnet, daß das Verzögerungsteil (60) eine mittige Öffnung (61) aufweist, in die ein Saugkorb (62) einsetzbar ist und der Öffnungsrand (63) an einer Ölpumpe (19) abgestützt wird.

## Claims

1. An oil-feed casing on an internal-combustion engine, having a crank chamber and return ducts integrated in a crankcase for lubricating oil flowing back from the cylinder heads, wherein the oil-feed casing is detachably secured to a flange on the crankcase and the oil-feed casing (1) comprises a sump part bounding the crank chamber (12) adjacent to the crankshaft (13), and wherein a forward feed (35) and a return feed (24) for lubricating oil, which open into a storage tank held at the end of the sump part (6) and separated therefrom by a bottom of the sump part (6), are arranged extending separately from each other in the sump part (6), a single inlet opening (20) being arranged in the said bottom for oil flowing back into the said storage tank (9), **charac-** **terized in that** the sump part is bounded by two planes (E1, E2) extending parallel to each other and to the crankshaft, and the bottom of the sump part is constructed in one piece and partially covers the inlet opening (20) arranged substantially centrally and above the storage tank.

2. A casing according to Claim 1, **characterized in that** in the sump part (6) the return feed (24) is formed by a first and second channel (22 and 23), between which is arranged the forward feed (35) comprising a pipe (36).

3. A casing according to Claim 1 or 2, **characterized in that** a casing part (7) with a flange face (47) for an oil filter is arranged below a plane (E2) bounding the sump part (6) and at the end of the sump part (6) and is connected to the forward feed (35).

4. A casing according to one or both of Claims 2 and 3, **characterized in that** the channels (22 and 23) are bounded by the bottom (16) and by the outer side walls (21) of the sump part (6) as well as by spaced internal longitudinal webs (25) comprising notches (32) adjacent to the inlet opening (20) in a transverse plane (Q).

5. A casing according to Claim 4, **characterized in that** the bottom (16) is made essentially sloping downwards from the front end (5) of the oil-feed casing (1) as far as the discharge opening (20) and rising from that point as far as the rear end (8) and the base (16) between the channels (22 and 23) defines a collecting area (26).

6. A casing according to one or more of the preceding Claims 2 to 5, **characterized in** **that** the second channel (23) is partially covered by a rib (71) arranged in the crankcase and substantially following the violin-shaped profile of the connecting rods, and the opposite first channel (22) is closed by a wall of the crankcase.

7. A casing according to one or more of the preceding Claims 3 to 6, **characterized in** **that** an expansion member, by which an oil cooler is controllable as a function of the oil temperature, is arranged in the casing part (7).

8. A casing according to one or more of the preceding Claims, **characterized in that** a retarding part (60) is arranged in the storage tank (9), the retarding part (60) being held clamped by the outer edge thereof between an underside (10) of the storage tank (9) and a cover (15) which closes the underside (10).

9. A casing according to Claim 8, **characterized in that** the retarding part (60) has a central opening (61) into which a strainer (62) can be inserted, and the opening edge (63) is supported on an oil pump (19).

## Revendications

1. Carter de guidage d'huile d'un moteur à combustion interne comportant une enceinte de vilebrequin et des canaux de retour intégrés dans un carter de vilebrequin, pour l'huile de lubrification refluant des culasses, le carter de guidage d'huile étant fixé amovible sur une bride du carter de vilebrequin et le carter de guidage d'huile (1) comportant une cuvette qui limite l'enceinte de vilebrequin (12) à côté du vilebrequin (13) et dans la cuvette (6) étant prévues, séparées l'une de l'autre, une conduite d'aller (35) et une conduite de retour (24) pour l'huile de lubrification, qui débouchent dans un réservoir fixé à l'extrémité de la cuvette (6) et séparé de celle-ci par un fond de la cuvette (6), une seule ouverture d'entrée étant prévue dans ce fond pour l'huile refluant dans ce réservoir (9), caractérisé en ce que la cuvette est limitée par deux plans (El, E2) qui sont parallèles entre eux et s'étendent vers le vilebrequin et en ce que le fond de la cuvette est réalisée d'une seule pièce et recouvre en partie l'ouverture d'entrée (20), située à peu près au centre et au-dessus du réservoir.

2. Carter selon la revendication 1, caractérisé en ce que dans la cuvette (6) le conduit de retour (24) est formé par une première et une seconde goulotte (22 et 23) entre lesquelles est prévu le conduit d'aller (35), constitué d'un tuyau (36).

3. Carter selon les revendications 1 ou 2, caractérisé en ce qu'au-dessous d'un plan (E2), limitant la cuvette (6) et à l'extrémité de la cuvette (6) est prévue une partie de carter (7) avec une surface de bride (47) pour un filtre à huile et qui se raccorde au conduit d'aller (35).

4. Carter selon l'une des revendications 2 ou 3 ou les deux, caractérisé en ce que les goulottes (22 et 23) sont limitées par le fond (16) et par les parois latérales (21) extérieures de la cuvette (6) ainsi que par des cloisons longitudinales (25) intérieures espacées, qui présentent des entailles (32), à proximité d'un plan transversal (Q) de l'ouverture d'entrée (20).

5. Carter selon la revendication 4, caractérisé en ce que le fond (16) descend sensiblement depuis l'extrémité avant (5) du carter de guidage d'huile (1) jusqu'à l'ouverture d'évacuation (20) et de là monte jusqu'à l'extrémité arrière (8) et le fond (16) limite une zone de collecte (26) entre les goulottes (22 et 23).

6. Carter selon une ou plusieurs des revendications 2 à 5, caractérisé en ce que la seconde goulotte (23) est en partie recouverte par une nervure (71) prévue dans le carter de vilebrequin et suivant à peu près le contour de la bielle et en ce que la première goulotte (22) opposée est fermée par une paroi du carter de vilebrequin.

7. Carter selon une ou plusieurs des revendications 3 à 6, caractérisé en ce qu'il est prévu dans la partie de carter (7) un élément en matière extensible permettant de commander un radiateur à huile en fonction de la température de l'huile.

8. Carter selon une ou plusieurs des revendications précédentes, caractérisé en ce qu'il est prévu dans le réservoir (9) un élément de temporisation (60) qui est maintenu serré avec sa bordure extérieure, entre une face inférieure (10) du réservoir (9) et un couvercle (15) qui ferme la face inférieure (10).

9. Carter selon la revendication 8, caractérisé en ce que l'élément de temporisation (60) présente une ouverture (61) centrale dans laquelle peut être insérée une crépine d'admission (62) et en ce que le bord d'ouverture (63) prend appui contre une pompe à huile (19).
